# EUROPÄISCHE PATENTSCHRIFT

(11) **EP 0 161 392 B1**
(45) Veröffentlichungstag und Bekanntmachung des Hinweises auf die Patenterteilung: **06.09.1989**
(21) Anmeldenummer: 85101531.3
(22) Anmeldetag: 13.02.1985
(51) Int. Cl.: A47C 23/06, A47C 23/30

(54) **Matratze**
Mattress
Matelas

(30) Priorität: 07.04.1984 DE 3413156
(43) Veröffentlichungstag der Anmeldung: 21.11.1985
(73) Patentinhaber: Ulrich Eggenweiler GmbH UE-Bettrahmen & Co. KG, D-7240 Horb-Obertalheim (DE)
(72) Erfinder: Neubauer, Willi, D-7240 Horb 1 (DE)
(74) Vertreter: Ott, Elmar, Dipl.-Ing.

(56) Entgegenhaltungen:
- DE-A- 2 645 052
- DE-A- 2 949 348
- DE-A- 3 232 123

## Beschreibung

Die Erfindung betrifft eine Matratze gemäß der Gattung des Hauptanspruchs.

Es sind sogenannte Federkernmatratzen bekannt, die mit Stahldrahtfedern verstärkt sind. Vielfach werden auch aus geschäumten Kunststoffen oder aus Schaumgummit hergestellte Matratzen verwendet, die auf den Sprungfederrahmen oder den Lattenrost des Bettes gelegt werden. Häufig ist jedoch die dabei verwendete Matratze nicht an die Federungseigenschaften des verwendeten Sprungfederrahmens oder Lattenrostes angepaßt. Dies kann dann beispielsweise zur Folge haben, daß sich der Lattenrost zusammen mit der aufliegenden Matratze nicht mehr an die Biegungen des Körpers in der gewünschten Weise anpaßt. Aus der DE-A-2 949 348 ist eine Matratze mit einer weichen, elastisch gelagerten Auflage bekannt, die im Innern elastisch gelagerte Leisten besitzt. Die gesamte Matratze wird von einem Überzug umspannt. Diese bekannte Matratze hat jedoch den Nachteil, daß die aus Blöcken bestehenden elastischen Elemente bezüglich ihrer Elastizität nachträglich nicht veränderbar sind. Au- βerdem ist die Umspannung sehr aufwendig aufgeführt.

Aus der DE-A-3 232 123 ist ein Lattenrost als Unterlage für eine Matratze bekannt, bei dem die Querleisten auf längsverlaufenden Schläuchen mit ihren Enden aufliegen. Es handelt sich hier also um keine kompakte Einheit, die aus Matratze und entsprechend angepaßten Lagerelementen besteht, sondern lediglich um eine Untermatratze, für die der Benutzer unter einem sehr umfangreichen Angebot von Matratzen die geeignete Matratze selbst aussuchen muß.

Der Erfindung liegt die Aufgabe zugrunde, eine Matratze zu schaffen, bei der sich die Liegefläche an die Biegung des Körpers gleichmäßig anpassen kann und bei der sämtliche zur Elastizität beitragenden Elemente angepaßt in einer kompakten Einheit miteinander verbunden sind.

Die Lösung dieser Aufgabe wird bei einer Matratze der eingangs genannten Gattung mit den im Patentanspruch 1 angegebenen Merkmalen erhalten. Die Matratze ist dabei vorzugsweise so ausgebildet, daß sie selbsttragend ist und ohne zusätzliche Hilfsmittel in ein handelsübliches Bett eingelegt werden kann. Die Matratze kann dabei direkt auf den Stützelementen aufliegen, die sonst für die Aufnahme eines Bettrostes vorgesehen sind.

Die bevorzugte Weiterbildung der Erfindung sieht vor, daß die Lagerelemente zwei an den beiden Längsseiten der Matratze angeordnete, sich in deren Längsrichtung erstreckende Schläuche sind, die in einem Rahmen gelagert sind, der vom Überzug mit umspannt wird. Die Schläuche sind dabei vorzugsweise als Hohlkammerschläuche ausgebildet, die in gewünschtem Maße mehr oder weniger prall mit Luft gefüllt sein können. An der Oberseite der Schläuche befinden sich geeignete Halterungen, die die Enden der querverlaufenden Federleisten aufnehmen.

Der die Schläuche tragende Rahmen ist vorzugsweise im Bereich der Schläuche U-förmig ausgebildet, damit die Schläuche sich nicht seitlich verschieben können. Die äußeren Abmessungen dieses Rahmens können den äußeren Abmessungen eines handelsüblichen Bettrostes entsprechen, damit die Matratze ohne zusätzliche Hilfsmittel in ein Bettgestell einsetzbar ist. Zu diesem Zweck sollte die Gesamthöhe der Matratze so bemessen sein, daß die Liegefläche sich ungefähr in der gleichen Höhe befindet wie bei Verwendung herkömmlicher Matratzen mit zusätzlichem Bettrost.

Bei der erfindungsgemäßen Matratze bilden elastische Lagerelemente, Leisten und eine Schaumauflage eine Einheit, bei der die Elastizität der einzelnen Elemente so aufeinander abgestimmt ist, daß die Matratze körpergerechte Federungseigenschaften erhält. Die Leisten können zu diesem Zweck als starre Holzleisten oder aber auch als elastische Federleisten ausgebildet sein.

Vorteilhafte Weiterbildungen der Erfindung sind in den übrigen Unteransprüchen gekennzeichnet.

Die Erfindung wird nachfolgend anhand der Zeichnungen näher erläutert. Es zeigen:
Fig. 1 den Aufbau der Matratze in perspektivischer Ansicht,
Fig. 2 eine Teilansicht der Matratze im Schnitt und
Fig. 3 die Draufsicht eines Schlauches mit aufliegenden Federleistenenden.

Die in Fig. 1 dargestellte Matratze enthält einen Rahmen 1, in den zwei in Längsrichtung verlaufende Schläuche 2, 3 eingelegt sind, die Schläuche 2, 3 stellen elastische Lagerelemente für Federleisten 4 dar, die mit ihren Enden auf den Schläuchen 2, 3 aufliegen. Über den Federleisten 4 befindet sich ein Schoner 5, auf dem eine Schaumauflage 6 aufliegt. Die Schaumauflage 6 kann aus Naturschaum oder aus künstlichem Schaumstoff bestehen und wenigstens an einer Seite mit einem Vlies 7 versehen sein. Der Rahmen 1, die Schläuche 2, 3, die Federleisten 4, der Schoner 5, und die Schaumauflage 6 werden von einem gemeinsamen Überzug 8 umspannt und fest zusammengehalten.

Der Rahmen 1 besteht im wesentlichen aus zwei seitlichen U-förmig ausgebildeten Längsholmen 9, 10, die über wenigstens zwei Querstreben 11 starr miteinander verbunden sind. Die in den U-förmig ausgebildeten Längsholmen 9, 10 gelagerten Schläuche 2, 3 sind mit Luft gefüllt, wobei die Härte der Schläuche 2, 3 über den Luftdruck eingestellt werden kann. An der Oberseite der Schläuche 2, 3 sind Laschen 12 vorgesehen, in die die Enden der Federleisten 4 eingreifen.

Ein Teil des Querschnittes entlang der Linie AB ist in Figur 2 dargestellt. Soweit die hier eingetragenen Bezugszeichen mit denen von Fig. 1 übereinstimmen, entspricht deren Bedeutung der von Fig. 1.

Der Überzug 8 hat an der der Liegefläche 13 gegenüberliegende Seite eine Öffnung 14, in deren Rahmen 15 ein Gummizug 16 eingearbeitet ist. Durch diese Maßnahme kann der Überzug 8 sämtliche im Innern der Matratze angeordneten Einzelteile fest miteinander verspannen.

Die dargestellte Matratze liegt auf einer Tragleiste 17 auf, die mit einem seitlichen Bett 18 des Bettkastens verbunden ist. Dadurch, daß die Matratze mit der Schaumauflage 6 eng am Bettkasten anliegt, ergibt sich in Verbindung mit den Leisten 4 und dem Rahmen 1 für die gesamte Matratze eine sehr gute seitliche Stabilisierung.

In der in Fig. 3 dargestellten Draufsicht ist insbesondere zu erkennen, wie die Enden der Federleisten 4 in den Laschen 12 gelagert sind. Bei der in den Figuren 2 und 3 dargestellten Laschen 12 handelt es sich um eine einstückige Lasche, die sich nahezu über die gesamte Länge des mit ihr verbundenen Schlauches 3 erstreckt. Die Lasche 12 kann mit dem Schlauch 3 beispielsweise verschweißt oder verklebt sein.

Für die Enden der Federleisten 4 sind entsprechende offene Abschnitte 19 vorgesehen, die durch Schweißlinien 20 seitlich begrenzt sind. Auf diese Weise wird ein vorgegebener Abstand zwischen den Federleisten 4 sicher eingehalten.

Es wird noch darauf hingewiesen, daß die individuell gewünschten Federungseigenschaften oft gerade durch die Verwendung von starren Holzleisten anstelle der elastischen Federleisten erzielt werden.

Die beiden seitlichen Schläuche 2, 3 können über eine Druckausgleichsleitung 21 miteinander verbunden sein, wodurch ein gleicher Druck in beiden Schläuchen 2, 3 und damit auch gleiche Federungseigenschaften erzielt werden. Über ein T-Stück kann an die Druckausgleichsleitung 21 ein elektrischer Kompressor 22 angeschlossen sein, mit dem ein automatisches Aufpumpen ermöglicht wird. Ein beispielsweise im Kompressor 22 vorgesehenes Manometer 23 zeigt den Druck an, so daß bestimmte Druckwerte auf einfache Weise reproduzierbar sind.

## Patentansprüche

1. Matratze mit einer weichen, elastisch gelagerten Auflage und mit einem Überzug, in der Leisten (4) enthalten sind, deren Enden auf elastischen Lagerelementen aufliegen, wobei über den Leisten (4) eine Schaumauflage (6) angeordnet ist und der Überzug (8) die Schaumauflage (6), die Leisten (4) und die Lagerelemente umspannt und zu einer Einheit verbindet, dadurch gekennzeichnet, daß die Lagerelemente zwei an den beiden Längsseiten der Matratze angeordnete, sich in deren Längsrichtung erstreckende Schläuche (2, 3) sind, die in einem Rahmen (1) gelagert sind, wobei die ganze Konstruktion vom Überzug (8) umspannt wird, so daß die Matratze als eine selbsttragende Einheit ausgebildet ist.

2. Matratze nach Anspruch 1, dadurch gekennzeichnet, daß der Überzug (8) abnehmbar ist und unten eine Öffnung (14) hat, in deren Rand (15) ein elastisches Band, vorzugsweise ein Gummizug (16) eingearbeitet ist.

3. Matratze nach Anspruch 1 oder 2, dadurch gekennzeichnet, daß der Rahmen (1) aus zwei starr miteinander verbundenen, im Querschnitt U-förmig ausgebildeten Längsholmen (9, 10) besteht, in denen jeweils einer der beiden Schläuche (2, 3) aufliegt.

4. Matratze nach einem der vorhergehenden Ansprüche, dadurch gekennzeichnet, daß die Schläuche (2, 3) über eine Druckausgleichsleitung (21) verbunden und gemeinsam aufblasbar sind.

5. Matratze nach Anspruch 4, dadurch gekennzeichnet, daß ein in der Matratze angeordneter, elektrisch betriebener Kompressor (22) an die Druckausgleichsleitung (21) angeschlossen ist.

6. Matratze nach einem der Ansprüche 4 oder 5, dadurch gekennzeichnet, daß zur individuellen Druckmessung und Druckeinstellung ein Manometer (23) an die Schläuche (2, 3) angeschlossen ist.

7. Matratze nach einem der vorhergehenden Ansprüche, dadurch gekennzeichnet, daß die Leisten (4) als elastische Federleisten ausgebildet sind.

## Claims

1. Mattress with a soft, elastic support and with a covering containing strips (4), whose ends rest on elastic bearing elements, over said strips (4) is placed a foam support (6) and the covering (8) covers the foam support (6), the strips (4) and the bearing elements and joins same to form a unit, characterized in that the bearing elements are two tubes (2, 3) arranged on both longitudinal sides of the mattress and extending in the longitudinal direction thereof, which are mounted in a frame (1), the complete structure being covered by the covering (8), so that the mattress is constructed as a self-supporting unit.

2. Mattress according to claim 1, characterized in that the covering (8) is removable and has an opening (14) at the bottom, in whose edge (15) is incorporated an elastic band, preferably a rubber band (16).

3. Mattress according to claims 1 or 2, characterized in that the frame (1) comprises two rigidly interconnected, cross-sectionally U-shaped longitudinal members (9, 10), in each of which rests one of the two tubes (2, 3).

4. Mattress according to one of the preceding claims, characterized in that the tubes (2, 3) are connected by means of a pressure compensating line (21) and can be jointly inflated.

5. Mattress according to claim 4, characterized in that an electrically operated compressor (22) arranged in the mattress is connected to the pressure compensating line (21).

6. Mattress according to one of the claims 4 or 5, characterized in that a pressure gauge (23) is connected to tubes (2, 3) for individual pressure measurement and setting.

7. Mattress according to one of the preceding claims, characterized in that the strips (4) are constructed as elastic spring strips.

## Revendications

1. Matelas comportant une couche molle, placée élastiquement, et une housse, dans lequel sont contenues des lattes (4), dont les extrémités reposent sur des éléments de soutien élastiques, étant précisé qu'au-dessous des lattes (4) est disposée une couche de mousse (6) et que la housse (8) entoure, et réunit sous forme d'un ensemble, la couche de mousse (6), les lattes (4) et les éléments de soutien, matelas caractérisé en ce que les éléments de soutien sont deux tubes souples (2, 3) qui sont disposés sur les deux côtés longitudinaux du matelas, s'étendent dans sa direction longitudinale et sont placés dans un cadre (1), étant précisé que l'ensemble de la structure est entouré de la housse (8), de sorte que le matelas est conçu sous forme d'un ensemble auto-portant.

2. Matelas selon la revendication 1, caractérisé en ce que la housse (8) peut s'enlever et présente par dessous une ouverture (14) dans le bord (15) de laquelle est inséré un ruban élastique, de préférence une longueur de caoutchouc (16).

3. Matelas selon la revendication 1 ou 2, caractérisé en ce que le cadre (1) est constitué de deux longerons (9, 10) qui sont rigidement réunis l'un à l'autre, présentent une section en forme de U, et dans lesquels repose respectivement l'un des deux tubes souples (2, 3).

4. Matelas selon l'une des revendications précédentes, caractérisé en ce que les tubes souples (2, 3) sont réunis et peuvent être gonflés ensemble, au moyen d'une conduite (21) d'équilibrage de pression.

5. Matelas selon la revendication 4, caractérisé en ce qu'un compresseur (22), disposé dans le matelas, et entraîné électriquement, est raccordé à la conduite (21) d'équilibrage de pression.

6. Matelas selon l'une des revendications 4 ou 5, caractérisé en ce, qu'un manomètre (23) est raccordé aux tubes souples (2, 3) pour mesurer et régler individuellement la pression.

7. Matelas selon l'une des revendications précédentes, caractérisé en ce que les lattes (4) sont conçues sous forme de lattes élastiques.
